# FASCICULE DE BREVET EUROPEEN

(11) **EP 1 183 194 B1**
(45) Date de publication et mention de la délivrance du brevet: **17.03.2004**
(21) Numéro de dépôt: 00993399.5
(22) Date de dépôt: 11.12.2000
(51) Int. Cl.: B65D 83/76, B65D 83/28

(54) **DISPOSITIF DE DISTRIBUTION D'UN PRODUIT COMPRENANT UN RESERVOIR LOGE DANS UN BOITIER**
ABGABEVORRICHTUNG FÜR MEDIEN MIT IN EINEM GEHÄUSE EINGEBETTETEM BEHÄLTER
PRODUCT DISPENSING DEVICE COMPRISING A RESERVOIR HOUSED IN A CASING

(30) Priorité: 13.12.1999 FR 9915649
(43) Date de publication de la demande: 06.03.2002
(73) Titulaire: Techniplast, 27400 Louviers (FR)
(72) Inventeur: LAMBOUX, Jean-Philippe, F-76410 Saint Aubin lès Elbeuf (FR)
(74) Mandataire: Abello, Michel
(86) Numéro de dépôt international: PCT/FR2000/003464
(87) Numéro de publication internationale: WO 2001/044076

(56) Documents cités:
- EP-A- 0 557 714
- EP-A- 0 899 213
- FR-A- 2 649 955
- GB-A- 1 247 947
- US-A- 4 315 582
- US-A- 5 147 075

## Description

La présente invention concerne un dispositif de distribution d'un produit fluide, gazeux, liquide ou pâteux, du type comportant un réservoir contenant plusieurs doses de produit, sur le goulot duquel est fixée une pompe munie d'une tige creuse de commande coulissant dans un corps de pompe dans une direction dite longitudinale, et un boîtier dans lequel est logé ledit réservoir, ledit boîtier étant muni d'une buse de distribution du produit reliée par un moyen de liaison à ladite tige creuse de commande et d'un moyen d'actionnement de la pompe pour expulser une dose de produit par la buse de distribution à chaque action exercée par un utilisateur sur ledit moyen d'actionnement.

Dans les dispositifs de pulvérisation de produit, par exemple les vaporisateurs, on prévoit généralement une course de précompression ou un effet de précompression, lors de l'actionnement de la pompe, afin de libérer le produit avec une force d'éjection suffisante pour assurer une pulvérisation du produit au niveau de la buse de pulvérisation. Cette course de précompression de la pompe a pour but de forcer l'utilisateur à exercer avec son doigt ou sa main une force importante sur le bouton d'actionnement lors de cette course de précompression. Ainsi, le doigt ou la main de l'utilisateur est entraîné par son élan jusqu'à ce que le bouton soit enfoncé à fond, car au-delà de la course de précompression, le produit peut être éjecté par la pompe et donc le bouton résiste moins à son enfoncement. Il est possible d'expulser toute la dose de produit à haute vitesse, lorsque la force exercée par l'utilisateur dépasse la valeur de précompression, qui peut être, par exemple, de l'ordre de 25 N.

Lorsque l'on souhaite, pour des raisons d'encombrement ou d'ergonomie ou autres, que le mouvement de l'organe d'actionnement s'effectue dans une direction différente de celle de la course de la tige de commande de la pompe, on peut prévoir entre eux un système à double rampe inclinée, une première rampe coopérant avec le moyen d'actionnement, une deuxième rampe étant liée à la tige de commande de la pompe, de façon que le glissement des deux rampes l'une contre l'autre provoque le coulissement de la tige de commande dans le corps de pompe. Toutefois, dans un tel système, les frottements entre les deux rampes sont suffisamment importants, pour qu'après la course de précompression, le doigt de l'utilisateur ne soit pas suffisamment entraîné par son élan pour appuyer à fond sur le moyen d'actionnement, mais soit freiné par la force résistive des frottements entre les rampes. Il n'y a donc pas d'effet de basculement après la course de précompression, qui entraîne l'expulsion de la dose complète de produit à une vitesse suffisante pour assurer sa pulvérisation. Pour diminuer ces frottements, il est possible de prévoir des rampes à pente faible, mais dans ce cas la course d'actionnement est trop importante. Si on choisit des rampes à pente plus forte, la course d'actionnement est réduite, mais dans ce cas les frottements sont très importants.

Le document US 4 315 582 décrit un système de pompe, dans une variante duquel la pompe est déclenchée par un mécanisme de déclenchement comprenant une gâchette pivotante et un élément en Y. Ce système conforme au préambule de la revendication 1 présente une forme extérieure complexe avec des parties mobiles en saillie accessibles depuis l'extérieur, ce qui augmente les risques de démontage intempestif et nuit à son ergonomie. En outre, il ne concerne pas les dispositifs de distribution comportant un boîtier dans lequel est logé un réservoir muni d'une pompe.

L'invention a pour but d'éliminer les inconvénients précités et de proposer un dispositif de distribution de produit comportant un réservoir muni d'une pompe et un boîtier dans lequel est logé ledit réservoir, qui permette d'assurer une éjection du produit à une vitesse suffisante, et dont la position de la buse de distribution soit indépendante de la position du moyen d'actionnement de la pompe.

A cet effet, l'invention a pour objet un dispositif selon la revendication

De plus, dans le système antérieur précité, les efforts auxquels l'élément en Y est soumis sont importants à cause de l'angle aigu entre ses deux membres en début de course, de sorte que la stabilisation de l'élément en Y et la fatigue au niveau de la jonction des membres sont problématiques.

Selon une caractéristique particulière de l'invention, lesdits deux bras forment ensemble un angle obtus dans ladite position de repos et restent désalignés dans ladite position active, sans passer par une position alignée des deux bras.

Avantageusement, les deux bras de genouillère sont articulés par l'intermédiaire d'une pièce centrale guidée en translation transversalement dans ledit boîtier.

Selon l'invention, l'organe d'appui est apte à venir en appui sur ledit organe de renvoi d'effort de part et d'autre de ladite articulation de genouillère sur les deux bras de genouillère.

De préférence, l'extrémité libre du bras de genouillère qui forme ladite extrémité fixe de l'organe de renvoi d'effort est articulée sur un point fixe du boîtier.

Avantageusement, ledit organe de renvoi d'effort comprend deux bras supplémentaires articulés respectivement à chacun desdits bras de genouillère au niveau des extrémités libres de ces derniers, lesdits bras supplémentaires étant articulés entre eux à leurs extrémités respectives opposées auxdits bras de genouillère pour former un quadrilatère articulé.

De préférence, l'articulation desdits bras supplémentaires du quadrilatère est retenue transversalement en contact glissant contre une nervure de guidage sensiblement longitudinale dudit dispositif pour pouvoir coulisser contre ladite nervure de guidage lors de l'actionnement de ladite pompe.

Avantageusement, celui desdits bras supplémentaires qui est articulé à ladite extrémité fixe de l'organe de renvoi d'effort est en butée contre une nervure de butée oblique dudit dispositif à ladite position de repos.

De préférence, ladite nervure de guidage et ladite nervure de butée sont formées contiguës sur une face interne dudit boîtier.

Avantageusement, ladite partie d'extrémité fixe de l'organe de renvoi d'effort est désaxée par rapport à l'axe de ladite tige creuse.

Avantageusement, ledit premier élément de pompe est ladite tige creuse, ladite partie d'extrémité mobile de l'organe de renvoi d'effort est articulée sur un embout monté fixement sur l'extrémité libre de la tige creuse pour appuyer sur ladite tige creuse, ledit embout portant le moyen de liaison précité.

De préférence, le moyen de liaison précité est un tube souple ou un soufflet déformable ou une ou plusieurs pièces mobiles par rapport au boîtier.

Selon encore une autre caractéristique de l'invention, ledit premier élément de pompe est ledit corps de pompe et ladite partie d'extrémité mobile de l'organe de renvoi d'effort est en appui sur une paroi sensiblement transversale portée par ledit corps de pompe, ledit corps de pompe et ledit réservoir étant mobiles dans ladite direction longitudinale par rapport audit boîtier.

De préférence, ladite tige creuse s'étend de l'autre côté de ladite paroi transversale par rapport audit organe de renvoi d'effort, l'extrémité libre de ladite tige creuse étant montée fixement dans une paroi du boîtier portant ladite buse, ledit moyen de liaison étant un canal formé à travers ladite paroi de boîtier.

Avantageusement, la buse de distribution est portée fixement par le boîtier.

De préférence, l'organe d'appui précité, comprend une membrane flexible, montée fixement dans la paroi du boîtier.

Avantageusement, ledit boîtier constitue un habillage extérieur contenant complètement ledit réservoir. L'ensemble du dispositif peut alors être conçu de forme simple et de taille assez petite, par exemple de forme parallélépipédique plate, pour être facilement rangé dans la poche d'un vêtement. Ledit réservoir peut être avantageusement formé d'une poche en film plastique souple.

De préférence, ledit organe de renvoi d'effort est contenu dans ledit boîtier extérieur. La ou les articulations de genouillère peuvent être formées par des charnières-film.

L'invention sera mieux comprise, et d'autres buts, détails, caractéristiques et avantages de celle-ci apparaîtront plus clairement au cours de la description explicative détaillée qui va suivre de plusieurs modes de réalisation de l'invention, donnés uniquement à titre illustratif et non limitatif, en référence au dessin schématique annexé.

Sur ce dessin :
- la figure 1 est une vue partielle et en coupe longitudinale d'un premier mode de réalisation du dispositif selon l'invention, dans la position de repos ;
- la figure 2 est une vue analogue à la figure 1, mais en position active, en fin de course d'actionnement de la pompe ;
- la figure 3 est une vue en perspective d'une pièce de montage destinée à être insérée dans le récipient de la figure 1, ladite pièce de montage étant dans sa position venue de moulage ;
- la figure 4 est une vue en perspective analogue à la figure 3, mais représentant ladite pièce de montage dans une position repliée de service ;
- la figure 5 est une vue schématique et en coupe longitudinale d'un deuxième mode de réalisation du dispositif utile à la compréhension de l'invention, dans sa position de repos ;
- la figure 6 est une vue analogue à la figure 5, mais en position active, en fin de course d'actionnement de la pompe ;
- la figure 7 est une vue partielle et en coupe longitudinale d'un troisième mode de réalisation du dispositif utile à la compréhension de l'invention, en position de repos ;
- la figure 8 est une vue partielle et en coupe longitudinale d'un quatrième mode de réalisation du dispositif utile à la compréhension de l'invention, en position de repos ;
- la figure 9 est une vue analogue à la figure 8, mais en position active, en fin de course d'actionnement de la pompe, la buse de pulvérisation étant solidaire en translation de la tige de commande de la pompe ;
- la figure 10 est un schéma vectoriel représentant les forces d'actionnement pour le coulissement de la tige de commande de la pompe avec un dispositif conforme à l'invention ;
- la figure 11 est une vue partielle et en coupe longitudinale d'un cinquième mode de réalisation du dispositif utile à la compréhension de l'invention, en position de repos ;
- la figure 12 est une vue analogue à la figure 11, mais en position active, en fin de course d'actionnement de la pompe ;
- la figure 13 est une vue partielle et en coupe longitudinale d'un sixième mode de réalisation du dispositif utile à la compréhension de l'invention, en position de repos ;
- la figure 14 est une vue analogue à la figure 13, mais en position active, en fin de course d'actionnement de la pompe ;
- la figure 15 est une vue en coupe longitudinale selon la ligne XV-XV de la figure 16 d'un mode de réalisation du dispositif utile à la compréhension de l'invention, en position de repos ;
- la figure 16 est une vue en coupe longitudinale selon la ligne XVI-XVI de la figure 15 du dispositif de la figure 15 en position de repos ;
- la figure 17 est une vue en coupe longitudinale selon la ligne XVII-XVII de la figure 18 d'un mode de réalisation du dispositif utile à la compréhension de l'invention, en position active, en fin de course d'actionnement de la pompe ;
- la figure 18 est une vue en coupe longitudinale selon la ligne XVIII-XVIII de la figure 17 du dispositif de la figure 17 en position active, en fin de course d'actionnement de la pompe ;
- la figure 19 est une vue partielle et en perspective de la pièce de montage de la figure 3 dans une autre variante de réalisation ;
- la figure 20 est une vue partielle et en perspective d'une variante de réalisation de la genouillère de la figure 4 correspondant à la pièce de montage de la figure 19.

En se référant aux figures 1 à 4, on voit un flacon B destiné à contenir plusieurs doses de produit, dont le goulot 1 est muni d'une pompe P. La pompe P comporte un corps de pompe 2 solidaire d'une bague 3 qui est sertie sur le goulot 1 du flacon B, une tige creuse de commande 4 qui est apte à coulisser dans le corps de pompe 2, pour éjecter une dose de produit. La pompe P est reliée à un tube plongeur 5 qui s'étend jusqu'au fond du flacon B (voir figures 5 et 6).

Le flacon B est logé (au moins partiellement) dans un plus grand récipient ou boîtier R, par exemple en plastique, qui constitue un habillage extérieur pour le flacon. A titre d'exemple, le récipient R peut être en plastique transparent, avec une couche de vernis métallisé sur la surface intérieure du récipient, pour masquer l'intérieur du récipient R. Avantageusement, le récipient R est constitué de deux demi-coques en plastique qui sont soudées l'une à l'autre.

Dans la variante des figures 1 et 2, la paroi latérale du récipient R comporte une ouverture 6 à travers laquelle est enclipsée à force une membrane en caoutchouc 7. La membrane en caoutchouc 7 comporte une paroi cylindrique relativement épaisse 7a, qui est destinée à s'emmancher sur un épaulement de l'ouverture 6 précitée de la paroi du récipient R, et une portion sensiblement en forme de disque souple 7b de faible épaisseur s'étendant à l'intérieur de ladite paroi cylindrique épaisse 7a, ladite membrane 7 comportant, en son centre, une portion 7c plus épaisse ménageant un logement pour recevoir et retenir la tête d'un poussoir en plastique 8 en forme sensiblement de champignon.

A son sommet, le récipient R comporte un logement dans lequel est monté un embout 9 apte à recevoir une buse de pulvérisation ou un gicleur 10 connu en soi. Une bague de verrouillage 11 est montée autour de l'embout 9 dans l'épaisseur de la paroi de sommet du récipient R pour verrouiller en place l'embout 9 sur la paroi du récipient. L'embout supérieur 9 se prolonge à l'intérieur du récipient R par un embout cylindrique désaxé 9a qui est apte à recevoir l'extrémité supérieure d'un tube souple 12, l'extrémité inférieure de celui-ci étant emmanchée dans un embout inférieur 13, qui se prolonge par un autre embout coaxial 13a qui est monté sur l'extrémité supérieure de plus petit diamètre 4a de la tige de commande 4 précitée.

Comme visible sur les figures 1 et 2, de la mousse 14 est intercalée entre le flacon B et la paroi intérieure du récipient R, pour caler le flacon.

Comme mieux visible sur les figures 3 et 4, les embouts supérieurs 9 et 9a sont portés par une patte sensiblement horizontale 15a qui fait partie intégrante d'un organe de support 15. L'organe de support 15 est constitué d'une plaque plane verticale 16 à bords relevés latéraux 17, la plaque plane 16 étant destinée à prendre appui contre une paroi latérale intérieure du récipient R. La patte supérieure 15a précitée est reliée, de part et d'autre des embouts 9 et 9a précités, à un premier bras 18 en forme de U ou de fourche, par l'intermédiaire de deux charnières-film 18a. L'extrémité opposée du premier bras 18 est reliée par une articulation 19 à un deuxième bras 20, également sensiblement en forme de U. L'ensemble des deux bras 18 et 20 et de l'articulation 19 constitue un renvoi d'angle à genouillère. La forme globale de la genouillère est en H, articulée sur la barre horizontale du H. Les deux branches du deuxième bras en fourche 20 sont reliées par une charnière-film 20a à une plaquette 21 qui porte de part et d'autre de son plan les embouts 13 et 13a inférieurs précités. La plaquette 21 comporte également deux pattes latérales 21a qui sont destinées à s'engager dans une rainure 17a ménagée dans les bords relevés 17 précités de l'organe de support 15. Les rainures 17a servent à guider le coulissement de la tige de commande 4.

Chaque bras 18, 20 comporte des nervures de renfort latérales 18b, 20b et une nervure de renfort transversale 18c, 20c, au voisinage de l'articulation 19.

Le deuxième bras 20 peut également comporter une languette souple 22 qui est apte à venir en appui contre le fond de la plaque 16, en position de montage, comme représenté en traits interrompus sur la figure 1, pour servir de rappel élastique de la genouillère vers sa position de repos.

Avantageusement, l'organe de support 15 est monobloc avec les embouts 9, 9a, la genouillère 18 à 20, la plaquette 21 et les embouts 13 et 13a, ainsi que, le cas échéant, la ou les languettes élastiques 22. Dans la position illustrée sur la figure 3, l'ensemble de l'organe de support 15 précité est représenté dans sa position, telle qu'obtenue en sortie de moule. L'ensemble de l'organe de support vient donc de moulage. On constate, sur la figure 3, que le sens de démoulage est sensiblement vertical, et que les bras 18 et 20 formant la genouillère sont dans une position alignée à la fois avec la plaquette 21 et la patte 15a.

Dans une variante représentée aux figures 19 et 20, d'une part l'organe de support 15 avec la plaque 16, les bords relevés 17 et les embouts 9 et 9a et, d'autre part, la genouillère 18 à 20, la plaquette 21 et les embouts 13 et 13a, ainsi que, le cas échéant, la ou les languettes élastiques 22, forment deux ensembles distincts obtenus séparément par moulage. Dans ce cas, le premier bras 18 comporte à chaque extrémité de fourche 18a un cylindre 59 agencé transversalement pour former un axe de pivotement du bras 18 à la place des charnières-films. La patte 15a de l'organe de support 15 est dans ce cas remplacée par une paroi supérieure 31 qui ferme complètement l'organe de support 15 d'un bord 17 à l'autre, cette paroi supérieure portant toujours les embouts 9 et 9a alignés et, sur sa face inférieure, de chaque côté de l'embout 9a, à chaque fois deux pattes longitudinales 33 entre lesquelles la paroi 31 présente une gorge transversale 60, les pattes 33 et la gorge 60 formant un palier sensiblement hémicylindrique dans lequel chaque axe de pivotement 59 du bras 18 s'engage pour former une liaison pivot.

On va maintenant brièvement décrire le fonctionnement du dispositif selon l'invention en référence aux figures 1, 2 et 10.

Dans la position de repos illustrée sur la figure 1, la tige de commande 4 de la pompe P est en position saillante vers le haut et la genouillère présente un angle d'ouverture θ1 entre les bras 18 et 20, par exemple de l'ordre de 115° sur la figure 10. Dans cette position, le poussoir 8 est en appui sur les nervures transversales 18c et 20c des deux bras 18 et 20, de part et d'autre de l'articulation 19, sans toutefois venir en contact avec ladite articulation. Si on a prévu une lamelle-ressort 22, celle-ci est légèrement pliée avec son extrémité libre en appui contre le fond de la plaque 16, comme représenté sur la figure 1. Le tube souple 12 présente une forme coudée sensiblement en V à l'intérieur du récipient R.

Lorsqu'un utilisateur exerce une force d'appui F sur la portion centrale 7c de la membrane 7, au droit du poussoir 8, la membrane 7 se déforme vers l'intérieur du récipient, pour prendre une forme sensiblement concave, avec la concavité tournée vers l'extérieur, grâce à sa forme ondulée à son état de repos, comme visible sur la figure 2. Le poussoir 8 prend alors appui sur les nervures 18c et 20c précitées pour repousser les bras 18 et 20. Toutefois, comme l'extrémité supérieure 18a du premier bras 18 est fixe par rapport au récipient R, c'est l'extrémité inférieure 20a du deuxième bras 20 qui se déplace vers le bas, enfonçant la tige de commande 4 à l'intérieur du corps de pompe pour expulser une dose de produit vers la buse de pulvérisation 10, le jet de produit pulvérisé étant représenté en J. Le tube souple 12 se déforme pour prendre une position plus allongée. Comme visible sur la figure 2, les deux bras 18 et 20 prennent une position relative plus alignée que dans le cas de la figure 1, sans toutefois être complètement alignés, afin d'éviter que les deux bras 18 et 20 basculent de l'autre côté de leur position instable d'alignement. On remarquera également que l'extrémité supérieure 18a du premier bras 18 n'est pas alignée avec l'axe de la tige de commande 4, bien que cela soit envisageable. Dans la position de fin de course d'éjection du produit, représentée sur la figure 2, les deux bras 18 et 20 forment ensemble un angle θ2 de l'ordre de 145° sur la figure 10. A titre d'exemple, le poussoir 8 s'est déplacé d'une distance d1 de l'ordre de 4 mm dans une direction transversale pour amener l'articulation 19 entre ses deux positions illustrées sur la figure 10, et l'extrémité inférieure 20a du deuxième bras 20 s'est déplacée sur une hauteur d2 de l'ordre de 4 mm. On a donc bien un système à renvoi d'effort dans lequel une force d'appui transversale F est transformée en une force de déplacement longitudinale ou verticale F2.

Sur la figure 10, on a représenté dans un schéma vectoriel le bilan des forces sur l'organe d'actionnement. F désigne la force d'appui transversale exercée par l'utilisateur et transmise par le poussoir sensiblement au niveau de l'articulation 19. La force F3 est la réaction de l'organe de support 15 sur l'extrémité libre 18a du premier bras 18, au niveau de la liaison pivot. La force F2 exercée sur la tige de commande 4 par l'extrémité libre 20a du deuxième bras 20 est la résultante longitudinale qui provoque le coulissement de la tige de commande 4 dans le corps de pompe 2, à l'encontre des forces de pression et autres qui y résistent. F peut, par exemple, avoir une intensité de l'ordre de 35,7 N, F3 une intensité de l'ordre de 21,6 N et F2 une intensité de l'ordre de 25 N. Le point 18a peut être décalé de l'ordre de 4 mm par rapport à l'axe longitudinal A de la tige de commande.

Etant donné que la genouillère s'ouvre lors de la course transversale du poussoir, la transformation de l'effort de poussée F exercé par l'utilisateur en une force de coulissement longitudinale F2 exercée sur la tige de commande augmente au cours de la poussée. En effet, le bras de levier de la force de poussée F par rapport à l'axe de pivotement du deuxième bras 20 à son extrémité 20a augmente lors de la course de l'articulation 19, représentée par l'arc de cercle C, tandis que le bras de levier par rapport à l'articulation 19 des forces qui résistent au coulissement de la tige 4 diminue. Ainsi, pour des forces de résistance d'intensité constante, la poussée F nécessaire pour vaincre lesdites forces de résistance, et donc provoquer l'actionnement de la pompe P, diminue. Cet effet de transmission croissante se combine avec l'effet de précompression de la pompe pour résulter en une force de résistance opposée à la poussée de l'utilisateur qui décroît au cours de la course de poussée.

Une fois la force de résistance initiale vaincue, le mouvement de l'utilisateur a donc tendance à se poursuivre par entraînement en provoquant une accélération du poussoir, ce qui permet d'assurer une pression d'éjection de la dose de produit suffisante pour provoquer une pulvérisation ou atomisation du jet J satisfaisante par la buse de pulvérisation 10.

Lorsque l'utilisateur relâche la pression exercée sur le poussoir 8, le ressort intégré à la pompe peut automatiquement repousser la genouillère vers sa position de repos ; toutefois on peut aussi prévoir une ou plusieurs lamelles souples 22 pour contribuer au retour de la genouillère à sa position de repos.

Le coulissement vertical de la plaquette 21 est guidé par les pattes 21a qui coulissent dans les rainures 17a des rebords 17 de l'organe de support 15.

Sur la variante illustrée sur les figures 5 et 6, les mêmes chiffres de référence sont utilisés pour désigner les pièces identiques, alors que les éléments analogues sont représentés par des chiffres de référence augmentés d'une centaine.

Dans cette variante, l'organe de support précité est supprimé, les embouts supérieurs 109, 109a étant portés par une plaquette 115 fixée directement sur la paroi supérieure du récipient R, et les embouts inférieurs 113 et 113a étant portés directement par la tige de commande 4 de la pompe P. La genouillère est constituée, ici, d'un bras supérieur 118 articulé en 118a sur une rondelle supérieure 115a fixée sous la plaquette 115 précitée, d'un bras inférieur 120 articulé en 120a sur une plaquette inférieure 121, les deux bras 118 et 120 étant articulés sur une pièce centrale 119 qui sert à la fois de bouton-poussoir. Les embouts 113 et 113a font saillie de part et d'autre de la plaquette 121. Cette pièce centrale 119 est en contact avec une membrane 107 ayant une forme sensiblement de calotte sphérique qui est insérée à travers l'ouverture 6 dans la paroi du récipient R. Cette membrane 107 comporte une collerette périphériquement saillante à sa base 107a alors que sa portion centrale sphérique fait saillie vers l'extérieur du récipient. Avantageusement, la pièce centrale 119 est guidée dans une direction transversale (par des moyens non représentés), pour éviter que ladite pièce 119 bascule autour de l'une de ses charnières de liaison avec les bras 118 et 120. En effet, si l'utilisateur exerce une force F, comme indiqué sur la figure 6, sur la membrane 107, ce qui conduit à lui donner une forme sensiblement concave enfoncée, la pièce 119 se déplace transversalement de façon à ouvrir l'angle formé par la genouillère, sans pour autant que ladite pièce bascule vers le haut ou vers le bas, ce qui autrement ne permettrait pas de transmettre un mouvement de coulissement vertical à la tige de commande 4.

Pour le reste, le fonctionnement de la variante illustrée sur les figures 5 et 6 est analogue à celui de la première variante.

Une troisième variante est illustrée sur la figure 7, dans laquelle les éléments identiques à ceux de la première variante portent les mêmes chiffres de référence, alors que les éléments analogues portent les chiffres de référence augmentés de deux centaines.

Sur la figure 7, le tube souple précité est remplacé par un soufflet allongé 212, dont l'extrémité supérieure est emmanchée dans un embout supérieur 209a et dont l'extrémité inférieure est directement emmanchée sur l'extrémité libre 4a du tube de commande 4 de la pompe P. L'embout supérieur 209a est porté par une plaquette 215, dont fait saillie de l'autre côté l'embout 209 destiné à recevoir le gicleur 10. Sous la plaquette 215 est monté une rondelle 215a qui se prolonge par une charnière-film 218a du premier bras 218 de la genouillère. L'autre extrémité du premier bras 218 est reliée par l'articulation 219 au deuxième bras 220, dont l'extrémité inférieure est reliée par une charnière-film 220a à une plaquette 221 qui est montée autour de l'extrémité inférieure du soufflet 212. L'articulation 219 précitée se prolonge par un poussoir 208 qui peut être directement accessible à l'extérieur du récipient (non représenté sur la figure 7).

Le fonctionnement de cette variante reste analogue à celui des deux variantes précitées.

Les figures 8 et 9 représentent une quatrième variante, dans laquelle la buse de pulvérisation 10 est portée par une pièce mobile creuse de liaison 312 de forme allongée qui est portée directement à son extrémité inférieure par la tige de commande 4 de la pompe P. Cette pièce mobile 312 comporte un passage axial 313 qui débouche à son extrémité inférieure sur la tige creuse de commande 4 et à son extrémité supérieure sur la buse de pulvérisation 10 qui est positionnée ici perpendiculairement à l'axe du récipient R. Cette pièce 312 est apte à coulisser verticalement par rapport à un manchon de guidage 309 qui s'étend vers l'intérieur du récipient R à partir de son sommet. Par conséquent, dans cette variante, la buse de sortie 10 pour le produit est mobile par rapport au récipient R, alors que dans les autres variantes elle était fixe par rapport au récipient.

En outre, dans cette variante, un manchon en élastomère est prévu sur tout le pourtour de la paroi latérale du récipient R, de façon à pouvoir être comprimé par serrage dudit manchon dans une main. En fait, dans cette variante, le manchon en élastomère est relié à son extrémité inférieure directement dans une gorge la sur le dessus du flacon B et à son extrémité supérieure sur la paroi supérieure du récipient R à l'aide d'un jonc semi-torique 306. A l'intérieur du récipient R, c'est à dire dans l'espace défini entre le sommet du flacon B et la paroi supérieure du récipient R, sont prévus une pluralité de segments 308 sensiblement verticaux, régulièrement répartis sur tout le pourtour du récipient, et en contact avec la face interne du manchon en élastomère 307. Les segments 308 sont aptes à se déplacer radialement vers l'axe du dispositif. Ces segments servent d'organe d'appui. Chaque segment 308 se prolonge par un bras supérieur 318 qui coulisse dans une direction transversale et radiale par rapport à l'axe du dispositif. Ce premier bras 318 est relié par une articulation 319 à un deuxième bras inférieur 320 qui est relié par une charnière-film 320a à la pièce 312 précitée. L'ensemble du bras 318, de l'articulation 319 et du deuxième bras 320 forme une genouillère, au sens de l'invention.

Dans cette variante, la pièce 312, la genouillère et le poussoir 308 forment une seule pièce venue de moulage.

On va maintenant décrire un cinquième mode de réalisation en référence aux figures 11 et 12. Les éléments analogues ou identiques à ceux du premier mode de réalisation portent le même chiffre de référence augmenté de 400.

Dans cette variante, le boîtier R est formé d'un contenant 448 dans lequel est logé le flacon B et d'un couvercle 440 fixé sur le contenant 448 pour fermer sa face d'extrémité longitudinale dans le prolongement de la tige de pompe 404. Le couvercle 440 présente une paroi supérieure 458 sensiblement plane et un manchon annulaire 454 engagé longitudinalement dans le contenant 448 pour caler transversalement le couvercle 440. Au droit de la buse 410, le manchon 454 présente une encoche longitudinale 457 pour permettre le passage du couvercle 440 autour de ladite buse 410 au cours du montage. Une patte de fixation de la buse 410 est engagée dans une rainure transversale 455 au fond de l'encoche 457 pour immobiliser la buse 410 transversalement par rapport au boîtier R.

Le bouton-poussoir 408 est guidé en translation transversalement dans une ouverture 423 de la paroi latérale du contenant 448 et une ouverture 456 du manchon 454 alignée avec celle-ci. Il présente une surface d'appui 424 sensiblement alignée avec ladite paroi latérale à la position de repos et enfoncée dans ledit boîtier R à la position active. Le bouton 408 comporte une languette élastique 425 déformable entre un état sensiblement rectiligne à la position de repos et fléchie contre un ergot 453 du couvercle 440 à la position active du poussoir 408, pour exercer un effort de rappel sur celui-ci vers sa position de repos. En position de repos, un ergot 426 du bouton 408 est en butée contre le manchon 454 du couvercle 440.

La face longitudinale 408a opposée à la face d'appui 424 est en contact glissant contre l'articulation 419 d'au moins une, de préférence deux, genouillère(s) formée(s) chacune d'un quadrilatère articulé composé de quatre bras 418, 420, 427 et 428. Tandis que les deux bras 418 et 420 correspondent à ceux du premier mode de réalisation, les deux bras 427 et 428 sont agencés sensiblement symétriquement à ceux-ci par rapport à l'axe longitudinal de coulissement A de la tige de pompe 404. L'articulation 429 opposée à l'articulation 419 est en contact glissant contre une nervure longitudinale 430 du couvercle 440. L'articulation 418a entre les bras 418 et 428 est en contact glissant avec une nervure transversale 432. A la position de repos, le bras 428 est en butée le long d'une nervure oblique 437. Les nervures 430, 437 et 432 sont formées contiguës sur l'intérieur du manchon 454.

L'embout 413 emmanché sur la tige de pompe 404 présente un épaulement sur lequel s'appuie une rondelle 434 sur la surface transversale de laquelle s'appuie l'articulation 420a opposée à L'articulation 418a. L'extrémité supérieure de l'embout 413 débouche transversalement dans le soufflet 412 déformable reliant l'embout 413 à la buse 410. Lors d'une poussée transversale sur le bouton-poussoir 408, l'articulation 429 étant bloquée transversalement contre la nervure 430, l'extension transversale du quadrilatère articulé diminue tandis que son extension longitudinale s'accroît. L'articulation 418a étant bloquée par la nervure 432, c'est l'articulation 420a qui se déplace longitudinalement en provoquant, par l'intermédiaire de la rondelle 434 et de l'embout 413, l'actionnement de la tige de pompe 404. Au cours de ce mouvement, l'articulation 429 glisse contre la nervure 430, l'articulation 418a contre la nervure 432, l'articulation 420a contre la rondelle 434 et l'articulation 419 contre la surface 408a du poussoir 408.

A la position de fin de course de ce dernier, l'articulation 419 est en butée contre un décrochement 435 de la surface 408a et l'articulation 420a contre un décrochement 436 sur la rondelle 434. L avantages mécaniques du quadrilatère articulé sont identiques à ceux de la genouillère du premier mode de réalisation. Ce quadrilatère articu présente en outre une plus grande résistance à la fatigue à cause d'une meilleure répartition des efforts.

Le sixième mode de réalisation illustré aux figures 13 et 1 diffère du précédent uniquement par l'utilisation d'un mancho déformable à la place de chaque quadrilatère articulé. Les élément analogues ou identiques à ceux du premier mode de réalisation portent maintenant le même chiffre de référence augmenté de 500.

Le manchon 538 sensiblement cylindrique est disposé ave son axe dans une direction transversale sensiblement perpendiculaire à 1 direction de la poussée du bouton 508. Il présente une section sensiblement elliptique dont le grand axe coïncide avec la direction de déplacement du poussoir 508 et le petit axe avec la direction longitudinale de coulissement de la tige de pompe 504. Au cours de la poussée du bouton 508 de sa position de repos à sa position active, les parties du manchon 538 situées aux extrémités 519 et 529 dudit grand axe sont rapprochées transversalement entre respectivement la surface 508a et la nervure 530. Le manchon 538 de périmètre sensiblement constant se déforme alors par écartement des extrémités 518a et 520a dudit petit axe, ce qui provoque l'écartement de la rondelle 534 par rapport à la nervure 532 et le coulissement de la tige de pompe 504 dans le cours 502. La rondelle 534 présente ici une dépression centrale 539 destinée à stabiliser transversalement le manchon 538. Les avantages mécaniques de l'organe d'actionnement formé du manchon 538 sont analogues en terme de transmission et de renvoi des efforts à ceux de la genouillère du premier mode de réalisation. De préférence, un manchon semblable est agencé de chaque coté de la tige de pompe 504.

On va maintenant décrire un septième mode de réalisation en référence aux figures 15 et 16. Les éléments analogues ou identiques à ceux du premier mode de réalisation portent le même chiffre de référence augmenté de 600.

Dans cette variante, le boîtier R a une forme sensiblement de pavé de section carré dont deux coins 647 diagonalement opposés sont coupés sensiblement perpendiculairement à ladite diagonale et dont l'épaisseur est sensiblement égale au quart de la longueur. Le boîtier R comporte un contenant 648 présentant à mi-épaisseur une gorge périphérique extérieure 641 sensiblement en demi-cercle et fermé sur sa face supérieure par un couvercle 640. La membrane déformable 607 est formée par une partie sensiblement centrale amincie du couvercle 640 et présente à sa position de repos, visible à la figure 16, une convexité tournée vers l'extérieur du boîtier R. Elle porte sur sa face intérieure la portion plus épaisse 607c en contact glissant avec l'articulation 619 d'au moins une, de préférence deux, genouillère(s) formée(s) chacune des deux bras 618 et 620.

La buse 610 est montée sensiblement à mi-épaisseur dans une paroi latérale 649 du contenant 648 sur la face intérieure de laquelle est directement engagée la tige de commande de pompe 604. Un canal 612 à travers la paroi 649 relie la tige 604 à la buse 610. La paroi 649 présente au niveau du canal 612 une partie 646 en saillie vers l'intérieur du boîtier R. Dans ce mode de réalisation, le flacon est remplacé par un réservoir B à paroi rigide 644 complètement inclus dans le boîtier R et mobile longitudinalement dans celui-ci sous l'action de la genouillère 618 à 620. Le réservoir B présente sensiblement une forme de E majuscule avec une base 650 à partir de laquelle s'étendent longitudinalement deux ailes latérales 651 et un col central 601 formant le goulot du réservoir dans lequel est monté fixement le corps de pompe 602.

Le col 601 est fermé à son extrémité par une plaque transversale 643 traversée par le corps de pompe 602 et présentant deux parties d'extrémité en saillie transversalement de chaque coté du col 601 vers les ailes latérales 651. La plaque 643 fixée au réservoir B sert de surface d'appui à chaque bras 620 de genouillère dont l'extrémité libre 620a est engagée dans une encoche 645 de la plaque 643 pour former une liaison pivot avec celle-ci. L'autre bras 618 de chaque genouillère a son extrémité libre 618a bloquée en translation longitudinalement par un ergot 642 formé au fond du contenant 648. Lorsque la genouillère est ouverte par une poussée transversale exercée sur la membrane 607, c'est l'ensemble du réservoir B et du corps de pompe 602 qui coulisse longitudinalement vers la buse 610 autour de la tige de pompe 604, provoquant ainsi l'expulsion d'une dose de produit. Pour coulisser autour des ergots 642, la base 650 du réservoir B présente deux rainures longitudinales 652. Lors de ce coulissement, l'articulation 619 glisse longitudinalement sur la portion épaisse 607c de la membrane 607. Les avantages mécaniques des deux genouillères de ce mode de réalisation sont analogues à ceux du premier mode de réalisation.

Le septième mode de réalisation illustré aux figures 17 et 18 présente par rapport au sixième mode de réalisation une conception différente du réservoir B. Les éléments analogues ou identiques à ceux du premier mode de réalisation portent le même chiffre de référence augmenté de 700.

Dans cette variante, le réservoir B est formé d'une poche dont la paroi 744 est en film plastique souple. Le réservoir B présente sensiblement une forme de U avec une base 750 et deux ailes latérales 751. Le corps de pompe 702 est fixé directement au milieu de la base 750 entre les deux ailes 751 et porte la plaque 743. Deux rainures 752 sous la base 750 permettent son coulissement longitudinal autour des ergots 742 du boîtier R. Comme visible à la figure 18, la membrane 707 présente à la position active une convexité tournée vers l'intérieur du boîtier R.

Bien que l'invention ait été décrite en liaison avec plusieurs exemples particuliers de réalisation, il est bien évident qu'elle n'y est nullement limitée et qu'elle comprend tous les équivalents techniques des moyens décrits ainsi que leurs combinaisons si celles-ci entrent dans le cadre des revendications.

## Revendications

1. Dispositif de distribution d'un produit fluide, gazeux, liquide ou pâteux, comportant un réservoir (B) contenant plusieurs doses de produit, une pompe (P) comprenant deux éléments de pompe, à savoir une tige creuse (4, 404, 504, 604, 704) et un corps de pompe (2, 402, 502, 602, 702) fixé sur ledit réservoir (B), lesdits deux éléments étant aptes à coulisser l'un par rapport à l'autre dans une direction dite longitudinale (A) pour pomper ledit produit, et un boîtier extérieur (R) coopérant avec une buse (10, 410, 610) de distribution du produit reliée par un moyen de liaison (12, 212, 312, 412, 612) à ladite tige creuse et muni d'un moyen d'actionnement de la pompe pour expulser une dose de produit par la buse de distribution à chaque action exercée par l'utilisateur sur ledit moyen d'actionnement, ledit moyen d'actionnement comportant un organe d'appui (7, 8, 107, 208, 307, 308, 408, 508, 607, 707) accessible de l'extérieur du boîtier (R) et un organe de renvoi d'effort, ledit organe de renvoi d'effort présentant deux parties d'extrémité longitudinales, dont l'une (20a, 120a, 220a, 320a, 420a, 520a, 620a), dite mobile, est apte à prendre appui sur un premier desdits deux éléments de pompe pour le faire coulisser longitudinalement et dont l'autre (18a, 118a, 218a, 318, 418a, 518a, 618a), dite fixe, est bloquée en translation par rapport audit boîtier extérieur (R) dans la direction longitudinale précitée, ledit organe d'appui étant mobile sensiblement transversalement pour appuyer sur ledit organe de renvoi d'effort entre lesdites deux parties d'extrémité longitudinales, de façon à pouvoir déformer ledit organe de renvoi d'effort entre une position de repos, dans laquelle au moins une portion intermédiaire (19, 119, 219, 319, 419, 519, 619) dudit organe de renvoi présente une courbure non nulle, et une position active, dans laquelle la courbure de ladite portion intermédiaire est réduite, pour accroître l'extension longitudinale dudit organe de renvoi d'effort en provoquant un coulissement mutuel desdits éléments de pompe, ledit organe de renvoi d'effort étant agencé de façon que la transformation par ledit organe de renvoi d'effort de l'effort de poussée (F) exercé par l'utilisateur sur ledit organe d'appui en une force de coulissement longitudinale (F2) exercée sur ledit premier élément de pompe augmente au cours de la poussée, ce qui permet d'assurer que ladite force de coulissement longitudinale (F2) produit une éjection de la dose de produit à une vitesse suffisante pour assurer une pulvérisation par ladite buse, ledit organe de renvoi d'effort comprenant deux bras de genouillère (18,20; 118,120 ; 218,220 ; 318,320 ; 418,420 ; 618,620) articulés directement ou indirectement l'un par rapport à l'autre au niveau de ladite portion intermédiaire, les extrémités libres des deux bras opposées à ladite articulation formant respectivement lesdites parties d'extrémité longitudinales dudit organe de renvoi d'effort, **caractérisé par le fait que** ledit réservoir (B) est logé au moins partiellement dans ledit boîtier (R) et **par le fait que** l'organe d'appui (8) est apte à venir en appui sur les deux bras de genouillère (18, 20) de part et d'autre de ladite articulation (19).

2. Dispositif selon la revendication 1, **caractérisé par le fait que** lesdits deux bras forment ensemble un angle obtus (θ1) dans ladite position de repos et restent désalignés dans ladite position active, sans passer par une position alignée des deux bras.

3. Dispositif selon la revendication 1 ou 2, **caractérisé par le fait que** les deux bras de genouillère (118, 120) sont articulés par l'intermédiaire d'une pièce centrale (119) guidée en translation transversalement dans ledit boîtier (R).

4. Dispositif selon l'une des revendications 1 à 3, **caractérisé par le fait que** l'organe d'appui (8) est apte à venir en appui sur les deux bras de genouillère (18, 20) sans venir en contact avec ladite articulation.

5. Dispositif selon l'une des revendications 1 à 4, **caractérisé par le fait que** l'organe d'appui (8) est apte à venir en appui sur des nervures de renfort ( 18c, 20c) portées par les deux bras de genouillère (18, 20).

6. Dispositif selon l'une des revendications 1 à 5, **caractérisé par le fait que** l'extrémité libre du bras de genouillère qui forme ladite extrémité fixe (18a, 118a, 218a) de l'organe de renvoi d'effort est articulée sur un point fixe du boîtier (R).

7. Dispositif selon l'une des revendications 1 à 6, **caractérisé par le fait que** ledit organe de renvoi d'effort comprend deux bras supplémentaires (427, 428) articulées respectivement à chacun desdits bras de genouillère (418, 420) au niveau des extrémités libres (418a, 420a) de ces derniers, lesdits bras supplémentaires étant articulés entre eux à leurs extrémités respectives opposées auxdits bras de genouillère pour former un quadrilatère articulé.

8. Dispositif selon la revendication 7, **caractérisé par le fait que** l'articulation (429) desdits bras supplémentaires (427, 428) du quadrilatère est retenue transversalement en contact glissant contre une nervure de guidage (430) sensiblement longitudinale dudit dispositif pour pouvoir coulisser contre ladite nervure de guidage (430) lors de l'actionnement de ladite pompe (P).

9. Dispositif selon la revendication 8, **caractérisé par le fait que** celui desdits bras supplémentaires (428) qui est articulé à ladite extrémité fixe (418a) de l'organe de renvoi d'effort est en butée contre une nervure de butée oblique (437) dudit dispositif à ladite position de repos.

10. Dispositif selon la revendication 9, **caractérisé par le fait que** ladite nervure de guidage (430) et ladite nervure de butée (437) sont formées contiguës sur une face interne dudit boîtier (R).

11. Dispositif selon l'une des revendications 1 à 10, **caractérisé par le fait que** ladite partie d'extrémité fixe (18a) de l'organe de renvoi d'effort est désaxée par rapport à l'axe de ladite tige creuse (4).

12. Dispositif selon l'une des revendications 1 à 11, **caractérisé par le fait que** ledit premier élément de pompe est ladite tige creuse (4), ladite partie d'extrémité mobile (200, 120a, 220a, 320a) de l'organe de renvoi d'effort est articulée sur un embout (21, 121, 221) monté fixement sur l'extrémité libre de la tige creuse (4) pour appuyer sur ladite tige creuse, ledit embout portant le moyen de liaison précité (12, 212, 312).

13. Dispositif selon l'une des revendications 1 à 12, **caractérisé par le fait que** le moyen de liaison précité est un tube souple (12) ou un soufflet déformable (212, 412) ou une ou plusieurs pièces mobiles (312) par rapport au boîtier (R).

14. Dispositif selon l'une des revendications 1 à 13, **caractérisé par le fait que** ledit premier élément de pompe est ledit corps de pompe (602, 702), ladite partie d'extrémité mobile (620a) de l'organe de renvoi d'effort étant en appui sur une paroi sensiblement transversale (643, 743) portée par ledit corps de pompe (602, 702), ledit corps de pompe et ledit réservoir (B) étant mobiles dans ladite direction longitudinale (A) par rapport audit boîtier (R).

15. Dispositif selon la revendication 14, **caractérisé par le fait que** ladite tige creuse (604) s'étend de l'autre côté de ladite paroi transversale (643) par rapport audit organe de renvoi d'effort (618-620), l'extrémité libre de ladite tige creuse étant montée fixement dans une paroi (649) du boîtier (R) portant ladite buse (610), ledit moyen de liaison étant un canal (612) formé à travers ladite paroi de boîtier.

16. Dispositif selon l'une des revendications 1 à 15, **caractérisé par le fait que** la buse de distribution (10, 410, 610) est portée fixement par le boîtier (R).

17. Dispositif selon l'une des revendications 1 à 15, **caractérisé par le fait que** la buse de distribution (10) est mobile par rapport au boîtier.

18. Dispositif selon la revendication 17, **caractérisé par le fait que** ledit moyen de liaison est une pièce de liaison (312) qui est portée directement à son extrémité inférieure par ladite tige creuse (4) de la pompe et est mobile par rapport au boîtier, ladite pièce de liaison (312) comportant un passage qui débouche à une extrémité sur ladite tige creuse et à son autre extrémité sur la buse de distribution (10), ladite buse de distribution étant portée par ladite pièce de liaison.

19. Dispositif selon la revendication 18, **caractérisé par le fait que** ladite pièce de liaison (312) et lesdits bras de genouillère (318, 320) forment une seule pièce venue de moulage.

20. Dispositif selon la revendication 18 ou 19, **caractérisé par le fait que** ladite pièce de liaison (312) est apte à coulisser verticalement par rapport à un moyen de guidage (309) du boîtier extérieur (R).

21. Dispositif selon l'une des revendications 1 à 20, **caractérisé par le fait que** ledit boîtier comporte un couvercle (440) présentant une encoche longitudinale (457) au droit de la buse de distribution (410) pour permettre le passage dudit couvercle autour de ladite buse.

22. Dispositif selon l'une des revendications 1 à 21, **caractérisé par le fait que** ledit organe d'appui comporte un bouton-poussoir (408, 508) guidé en translation transversalement dans une ouverture (423, 456) de la paroi latérale du boîtier (R).

23. Dispositif selon l'une des revendications 1 à 22, **caractérisé par le fait que** la buse de distribution (10) est positionnée perpendiculairement à un axe du boîtier extérieur (R).

24. Dispositif selon l'une des revendications 1 à 23, **caractérisé par le fait que** l'organe d'appui précité comprend une membrane flexible (7, 107, 307, 607, 707) montée fixement dans la paroi du boîtier (R).

25. Dispositif selon l'une des revendications 1 à 24, **caractérisé par le fait que** ledit boîtier (R) constitue un habillage extérieur contenant complètement ledit réservoir (B).

26. Dispositif selon l'une des revendications 1 à 25, **caractérisé par le fait que** ledit réservoir (B) est formé d'une poche en film plastique souple (744).

27. Dispositif selon l'une des revendications 1 à 26, **caractérisé par le fait que** ledit organe de renvoi d'effort est contenu dans ledit boîtier extérieur (R).

## Claims

1. Device for dispensing a fluid, gaseous, liquid or pasty product, comprising a reservoir (B) containing several doses of product, a pump (P) comprising two pump elements, that is a hollow stem (4, 404, 504, 604, 704) and a pump body (2, 402, 502, 602, 702) fitted onto the said reservoir (B), the said two elements being capable of sliding one with respect to the other in a direction called longitudinal (A) in order to pump the said product, and an outer casing (R) cooperating with a nozzle (10, 410, 610) for dispensing the product, which nozzle is connected by a connecting means (12, 212, 312, 412, 612) to the said hollow stem, and equipped with a pump actuating means to expel a dose of product via the dispensing nozzle on each action exerted by the user on the said actuating means, the said actuating means comprising a bearing member (7, 8, 107, 208, 307, 308, 408, 508, 607, 707) which is accessible from the outside of the casing (R) and a member for transmitting force, the said member for transmitting force having two longitudinal end parts, one (20a, 120a, 220a, 320a, 420a, 520a, 620a), called moveable, of which is capable of bearing on a first of the said two pump elements in order to make it slide longitudinally and the other (18a, 118a, 218a, 318, 418a, 518a, 618a), called stationary, of which is locked in translation with respect to the said outer casing (R) in the aforementioned longitudinal direction, it being possible for the said bearing member to move essentially transversely in order to bear on the said member for transmitting force between the said two longitudinal end parts, so as to be able to deform the said member for transmitting force between a rest position, in which at least one intermediate portion (19, 119, 219, 319, 419, 519, 619) of the said transmission member has a non-zero curvature, and an active position, in which the curvature of the said intermediate portion is small, in order to increase the longitudinal extension of the said member for transmitting force by causing a mutual sliding of the said pump elements, the said member for transmitting force being arranged such that the transformation, by the said member for transmitting force, from the pushing force (F) exerted by the user on the said bearing member into a longitudinal sliding force (F2) exerted on the said first pump element increases throughout the push, which makes it possible to ensure that the said longitudinal sliding force (F2) ejects the dose of product at a velocity which is high enough to provide a spray via the said nozzle, the said member for transmitting force comprising two toggle joint lever arms (18, 20; 118, 120; 218, 220; 318, 320; 418, 420; 618, 620) hinged directly or indirectly one with respect to the other at the said intermediate portion, the free ends of the two arms opposing to the said hinge forming respectively the said longitudinal end parts of the said member for transmitting force, **characterized in that** the said reservoir (B) is housed at least partially in the said casing (R) and **in that** the bearing member (8) is capable of bearing on the two toggle joint lever arms (18, 20) on either side of the said articulation (19).

2. Device according to Claim 1, **characterized in that** the said two arms together form an obtuse angle (θ1) in the said rest position and remain unaligned in the said active position, without going through an aligned position of the two arms.

3. Device according to Claim 1 or 2, **characterized in that** the two toggle joint lever arms (118, 120) are hinged via a central piece (119) guided transversely in translation in the said casing (R).

4. Device according to one of Claims 1 to 3, **characterized in that** the bearing member (8) is capable of bearing on the two toggle joint lever arms (18, 20) without coming into contact with the said articulation.

5. Device according to one of Claims 1 to 4, **characterized in that** the bearing member (8) is able to bear on reinforcing ribs (18c, 20c) carried by the two toggle joint lever arms (18, 20).

6. Device according to one of Claims 1 to 5, **characterized in that** the free end of the toggle joint lever arm which forms the said stationary end (18a, 118a, 218a) of the member for transmitting force is hinged about a fixed point of the casing (R).

7. Device according to one of Claims 1 to 6, **characterized in that** the said member for transmitting force comprises two additional arms (427, 428) hinged respectively to each of the said toggle joint lever arms (418, 420) at the free ends (418a, 420a) thereof, the said additional arms being hinged together at their respective ends opposite the said toggle joint lever arms in order to form a hinged quadrilateral.

8. Device according to Claims 7, **characterized in that** the hinge (429) of the said additional arms (427, 428) of the quadrilateral is kept transversely in gliding contact with a substantially longitudinal guiding rib (430) of the said device in order to be able to slide against the said guiding rib (430) during the actuation of the said pump (P).

9. Device according to Claim 8, **characterized in that** one of the said additional arms (428) which is hinged to the said stationary end (418a) of the member for transmitting force is stopped against an oblique stop rib (437) of the said device in the said rest position.

10. Device according to Claim 9, **characterized in that** the said guiding rib (430) and the said stop rib (437) are formed contiguously on an inner face of the said casing (R).

11. Device according to one of Claims 1 to 10, **characterized in that** the said stationary end part (18a) of the member for transmitting force is offset with respect to the axis of the said hollow stem (4).

12. Device according to one of Claims 1 to 11, **characterized in that** the said first pump element is the said hollow stem (4), the said movable end part (200, 120a, 220a, 320a) of the member for transmitting force is hinged on an end piece (21, 121, 221) mounted fixedly on the free end of the hollow stem (4) in order to bear on the said hollow stem, the said end piece carrying the aforementioned connecting means (12, 212, 312).

13. Device according to one of Claims 1 to 12, **characterized in that** the aforementioned connecting means is a flexible tube (12) or a deformable bellows (212, 412) or one or more pieces (312) which can be moved with respect to the casing (R).

14. Device according to one of Claims 1 to 13, **characterized in that** the said first pump element is the said pump body (602, 702), the said movable end part (620a) of the member for transmitting force bearing on a substantially transverse wall (643, 743) carried by the said pump body (602, 702), the said pump body and the said reservoir (B) being moveable in the said direction (A) which is longitudinal with respect to the said casing (R).

15. Device according to Claim 14, **characterized in that** the said hollow stem (604) lies on the other side of the said transverse wall (643) with respect to the said member for transmitting force (618-620), the free end of the said hollow stem being mounted fixedly in a wall (649) of the casing (R) carrying the said nozzle (610), the said connection means being a duct (612) formed through the said casing wall.

16. Device according to one of Claims 1 to 15, **characterized in that** the dispensing nozzle (10, 410, 610) is carried fixedly by the casing (R).

17. Device according to one of Claims 1 to 15, **characterized in that** the dispensing nozzle (10) can move relative to the casing.

18. Device according to Claim 17, **characterized in that** the said connecting means is a connecting piece (312) that is carried directly at its lower end by the said hollow rod (4) of the pump and can move relative to the casing, the said connecting piece (312) having a passage that opens at one end onto the said hollow rod and at its other end onto the dispensing nozzle (10), the said dispensing nozzle being carried by the said connecting piece.

19. Device according to Claim 18, **characterized in that** the said connecting piece (312) and the said toggle joint lever arms (318, 320) form a single moulded part.

20. Device according to Claim 18 or 19, **characterized in that** the said connecting piece (312) is capable of sliding vertically relative to a means (309) for guiding the outer casing (R).

21. Device according to one of Claims 1 to 20, **characterized in that** the said casing has a lid (440) having a longitudinal notch (457) in line with the dispensing nozzle (410) in order to allow the said lid to pass around the said nozzle.

22. Device according to one of Claims 1 to 21, **characterized in that** the said bearing member has a pushbutton (408, 508) guided in translation transversely into an opening (423, 456) in the side wall of the casing (R).

23. Device according to one of Claims 1 to 22, **characterized in that** the dispensing nozzle (10) is positioned perpendicular to an axis of the outer casing (R).

24. Device according to one of Claims 1 to 23, **characterized in that** the aforementioned bearing member comprises a flexible membrane (7, 107, 307, 607, 707) mounted fixedly in the wall of the casing (R).

25. Device according to one of Claims 1 to 24, **characterized in that** the said casing (R) forms an outer packaging completely containing the said reservoir (B).

26. Device according to one of Claims 1 to 25, **characterized in that** the said reservoir (B) is formed from a pocket made of a flexible plastic film (744).

27. Device according to one of Claims 1 to 26, **characterized in that** the said member for transmitting force is contained in the said outer casing (R).

## Patentansprüche

1. Vorrichtung zur Abgabe eines fluiden, gasförmigen, flüssigen oder pasteusen Produktes mit einem Behälter (B), der mehrere Abgabemengen des Produktes enthält, einer Pumpe (P), die zwei Pumpenelemente umfasst, nämlich einen hohlen Schaft (4, 404, 504, 604, 704) und einen Pumpenkörper (2, 402, 502, 602, 702), der auf dem Behälter (B) befestigt ist, wobei die beiden Elemente in einer Längsrichtung (A) gegeneinander verschiebbar sind, um das Produkt zu pumpen und mit einem äußeren Gehäuse (R), das mit einer Abgabedüse (10, 410, 610) für das Produkt zusammenwirkt, die durch ein Verbindungsmittel (12, 212, 312, 412, 612) mit dem hohlen Schaft verbunden ist und ein Betätigungsmittel für die Pumpe aufweist, um bei jeder von dem Benutzer auf das Betätigungsmittel ausgeübten Aktion eine Abgabemenge des Produktes durch die Abgabedüse auszustoßen, wobei das Betätigungsmittel ein von außerhalb des Gehäuses (R) zugängliches Auflageelement (7, 8,107, 208, 307, 308, 408, 508, 607,707) und ein Kraftumlenkmittel aufweist, wobei das Kraftumlenkmittel zwei längliche Endteile aufweist, von denen ein bewegliches (20a, 120a, 220a, 320a, 420a, 520a, 620a) gegen ein erstes der beiden Pumpenelemente in Anlage kommen kann, um dieses in Längsrichtung zu verschieben, und von denen das andere, fixierte (18a, 118a, 218a, 318, 418a, 518a, 618a) in der Bewegung in Längsrichtung gegenüber dem äußeren Gehäuse (R) blockiert ist, wobei das Auflageelement im Wesentlichen in der Querrichtung beweglich ist, um zwischen den beiden länglichen Endteilen so auf dem Kraftumlenkmittel in Anlage zu kommen, dass das Kraftumlenkmittel zwischen einer Ruhestellung, in welcher wenigstens ein mittlerer Abschnitt (19, 119, 219, 319, 419, 519, 619) des Kraftumlenkmittels eine nicht verschwindende Krümmung aufweist, und einer aktiven Position, in welcher die Krümmung des mittleren Abschnittes verringert ist, um die Ausdehnung des Kraftumlenkmittels in Längsrichtung zu vergrößern und dadurch eine gegenseitige Verschiebung der Pumpenelemente hervorzurufen, verformt werden kann, wobei das Kraftumlenkmittel so angeordnet ist, dass die durch das Kraftumlenkmittel bewirkte Umwandlung der von dem Benutzer auf das Auflageelement ausgeübten Druckkraft (F) in eine auf das erste Pumpenelement ausgeübte, in Längsrichtung wirkende Bewegungskraft (F2) auf der Druckstrecke ansteigt, was gewährleistet, dass die in Längsrichtung wirkende Bewegungskraft (F2) ein Ausstoßen der Produktmenge mit einer ausreichenden Geschwindigkeit bewirkt, um eine Zerstäubung durch die Düse zu gewährleisten, wobei das Kraftumlenkmittel zwei Kniehebelarme (18, 20; 119, 120; 218, 220; 318, 320; 418, 420; 618, 620) umfasst, die direkt oder indirekt voneinander auf Höhe des mittleren Abschnitts angelenkt sind, wobei die dem Gelenk gegenüberliegenden freien Enden der beiden Arme jeweils die länglichen Endteile des Kraftumlenkmittels bilden, **dadurch gekennzeichnet, dass** der Behälter (B) wenigstens teilweise in dem Gehäuse (R) angeordnet ist und dass das Auflageelement (8) auf den beiden Kniehebelarmen (18, 20) auf beiden Seiten des Gelenks (19) in Anlage kommen kann.

2. Vorrichtung gemäß Anspruch 1, **dadurch gekennzeichnet, dass** die beiden Arme in der Ruheposition gemeinsam einen stumpfen Winkel (Θ1) bilden, und in der aktiven Position nicht-fluchtend bleiben, ohne eine fluchtende Stellung der beiden Arme zu durchlaufen.

3. Vorrichtung gemäß einem der Ansprüche 1 oder 2, **dadurch gekennzeichnet, dass** die beiden Kniehebelarme (118, 120) über ein zentrales Bauteil (119) angelenkt sind, das in der Querbewegung in dem Gehäuse (R) geführt ist.

4. Vorrichtung gemäß einem der Ansprüche 1 bis 3, **dadurch gekennzeichnet, dass** das Auflageelement (8) auf den beiden Kniehebelarmen (18, 20) in Anlage kommen kann, ohne mit dem Gelenk in Kontakt zu kommen.

5. Vorrichtung gemäß einem der Ansprüche 1 bis 4, **dadurch gekennzeichnet, dass** das Auflageelement (8) auf Verstärkungsrippen (18c, 20c) in Anlage kommen kann, die von den beiden Kniehebelarmen (18, 20) getragen werden.

6. Vorrichtung gemäß einem der Ansprüche 1 bis 5, **dadurch gekennzeichnet, dass** das freie Ende des Kniehebelarms, der das fixierte Ende (18a, 118a, 218a) des Kraftumlenkmittels bildet, an einem festen Punkt des Gehäuses (R) angelenkt ist.

7. Vorrichtung gemäß einem der Ansprüche 1 bis 6, **dadurch gekennzeichnet, dass** das Kraftumlenkmittel zwei zusätzliche Arme (427, 428) aufweist, die jeweils an jedem der Kniehebelarme (418, 420) auf Höhe von deren freien Enden (418a, 420a) angelenkt sind, wobei die zusätzlichen Arme an ihren jeweiligen den Kniehebelarmen gegenüberliegenden Enden zur Bildung eines Gelenkvierecks aneinander angelenkt sind.

8. Vorrichtung gemäß Anspruch 7, **dadurch gekennzeichnet, dass** das Gelenk (429) der zusätzlichen Arme (427, 428) des Vierecks in Querrichtung in verschiebbarem Kontakt gegen eine im Wesentlichen längliche Führungsrippe (430) der Vorrichtung gehalten wird, damit es bei der Betätigung der Pumpe (P) an der Führungsrippe (430) gleiten kann.

9. Vorrichtung gemäß Anspruch 8, **dadurch gekennzeichnet, dass** derjenige der zusätzlichen Arme (428), der an das fixierte Ende (418a) des Kraftumlenkmittels angelenkt ist, in der Ruhestellung gegen eine schräge Anschlagrippe (437) der Vorrichtung in Anschlag ist.

10. Vorrichtung gemäß Anspruch 9, **dadurch gekennzeichnet, dass** die Führungsrippe (430) und die Anschlagrippe (437) aneinandergrenzend auf einer Innenfläche des Gehäuses (R) ausgebildet sind.

11. Vorrichtung gemäß einem der Ansprüche 1 bis 10, **dadurch gekennzeichnet, dass** das fixierte Endteil (18a) des Kraftumlenkmittels gegenüber der Achse des hohlen Schaftes (4) achsversetzt ist.

12. Vorrichtung gemäß einem der Ansprüche 1 bis 11, **dadurch gekennzeichnet, dass** das erste Pumpenelement der hohle Schaft (4) ist, wobei das bewegliche Endteil (200, 120a, 220a, 320a) des Kraftumlenkmittels auf einem Ansatz (21, 121, 221) angelenkt ist, der fest auf dem freien Ende des hohlen Schaftes (4) montiert ist, um auf den hohlen Schaft zu drücken, wobei der Ansatz das Verbindungsmittel (12, 212, 312) trägt.

13. Vorrichtung gemäß einem der Ansprüche 1 bis 12, **dadurch gekennzeichnet, dass** das Verbindungsmittel ein nachgiebiger Schlauch (12) oder eine verformbare Manschette (212, 412) oder eines oder mehrere gegenüber dem Gehäuse (R) bewegliche Teile (312) ist.

14. Vorrichtung gemäß einem der Ansprüche 1 bis 13, **dadurch gekennzeichnet, dass** das erste Pumpenelement der Pumpenkörper (602, 702) ist, wobei das bewegliche Endteil (620) des Kraftumlenkmittels gegen eine von dem Pumpenkörper (602, 702) getragene, im Wesentlichen quer verlaufende Wand (643, 743) in Anlage ist, wobei der Pumpenkörper und der Behälter (B) bezüglich des Gehäuses (R) in der Längsrichtung (A) beweglich sind.

15. Vorrichtung gemäß Anspruch 14, **dadurch gekennzeichnet, dass** der hohle Schaft (604) bezüglich des Kraftumlenkmittels (618 - 620) von der anderen Seite der Querwand (643) ausgeht, wobei das freie Ende des hohlen Schaftes fest in einer Wand (649) des die Düse (610) tragenden Gehäuses (R) angebracht ist, wobei das Verbindungsmittel ein durch die Wand des Gehäuses gebildeter Kanal (612) ist.

16. Vorrichtung gemäß einem der Ansprüche 1 bis 15, **dadurch gekennzeichnet, dass** die Abgabedüse (10, 410, 610) fixiert auf dem Gehäuse (R) getragen wird.

17. Vorrichtung gemäß einem der Ansprüche 1 bis 15, **dadurch gekennzeichnet, dass** die Abgabedüse (10) bezüglich des Gehäuses beweglich ist.

18. Vorrichtung gemäß Anspruch 17, **dadurch gekennzeichnet, dass** das Verbindungsmittel ein Verbindungsteil (312) ist, das an seinem unteren Ende direkt von dem hohlen Schaft (4) der Pumpe getragen wird und bezüglich des Gehäuses beweglich ist, wobei das Verbindungsteil (312) einen Durchlass aufweist, der mit einem Ende in den hohlen Schaft und mit seinem anderen Ende in die Abgabedüse (10) mündet, wobei die Abgabedüse durch das Verbindungsteil getragen wird.

19. Vorrichtung gemäß Anspruch 18, **dadurch gekennzeichnet, dass** das Verbindungsteil (312) und die Kniehebelarme (318, 320) ein einstückiges Formteil bilden.

20. Vorrichtung gemäß Anspruch 18 oder 19, **dadurch gekennzeichnet, dass** das Verbindungsteil (312) gegenüber einem Führungsmittel (309) des äußeren Gehäuses (R) vertikal verschiebbar ist.

21. Vorrichtung gemäß einem der Ansprüche 1 bis 20, **dadurch gekennzeichnet, dass** das Gehäuse einen Deckel (440) aufweist, der auf Höhe der Abgabedüse (410) einen länglichen Ausschnitt (457) aufweist, um das Aufsetzen des Deckels um die Düse herum zu ermöglichen.

22. Vorrichtung gemäß einem der Ansprüche 1 bis 21, **dadurch gekennzeichnet, dass** das Auflageelement einen Druckknopf (408, 508) aufweist, der in der Querbewegung in einer Öffnung (423, 456) der Seitenwand des Gehäuses (R) geführt ist.

23. Vorrichtung gemäß einem der Ansprüche 1 bis 22, **dadurch gekennzeichnet, dass** die Abgabedüse (10) senkrecht zu einer Achse des äußeren Gehäuses (R) positioniert ist.

24. Vorrichtung gemäß einem der Ansprüche 1 bis 23, **dadurch gekennzeichnet, dass** das Auflageelement eine flexible Membran (7, 107, 307, 607, 707) umfasst, die fest in der Wand des Gehäuses (R) montiert ist.

25. Vorrichtung gemäß einem der Ansprüche 1 bis 24, **dadurch gekennzeichnet, dass** das Gehäuse (R) eine Außenverkleidung bildet, welche den Behälter (B) vollständig enthält.

26. Vorrichtung gemäß einem der Ansprüche 1 bis 25, **dadurch gekennzeichnet, dass** der Behälter (B) aus einem Beutel aus einer weichen Kunststofffolie (744) besteht.

27. Vorrichtung gemäß einem der Ansprüche 1 bis 26, **dadurch gekennzeichnet, dass** das Kraftumlenkmittel in dem äußeren Gehäuse (R) enthalten ist.
